# EUROPÄISCHE PATENTSCHRIFT

(11) **EP 2 479 729 B1**
(45) Veröffentlichungstag und Bekanntmachung des Hinweises auf die Patenterteilung: **23.09.2020**
(21) Anmeldenummer: 12152260.1
(22) Anmeldetag: 24.01.2012
(51) Int. Cl.: G07D 11/12, G07D 11/30

(54) **Verfahren zur Steuerung des Transportes von Safebags**
Method for controlling the transport of secure bags
Procédé de commande du transport de sacs sécurisés

(30) Priorität: 24.01.2011 DE 102011000294
(43) Veröffentlichungstag der Anmeldung: 25.07.2012
(73) Patentinhaber: Wincor Nixdorf International GmbH, 33106 Paderborn (DE)
(72) Erfinder: Goltz, Marco, 10961 Berlin (DE)

(56) Entgegenhaltungen:
- EP-A2- 1 564 692
- WO-A1-00/08287
- WO-A1-01/97129
- DE-A1-102005 049 064
- DE-A1-102007 014 176
- US-A1- 2005 077 347
- US-A1- 2007 187 485

## Beschreibung

Die Erfindung betrifft ein Verfahren zur Steuerung des Transportes von mit Wertscheinen gefüllten Transportbeuteln, bei dem in einer Datenbank einer zentralen Steuereinheit Daten mit Informationen mehrerer Aufträge zum Transport von Transportbeuteln von Vorrichtungen zur Handhabung von Wertscheinen zu einem Cash-Center gespeichert sind. Die der Vorrichtung entnommenen Transportbeutel werden hierzu in einem Transportkoffer aufgenommen.

Bei der Vorrichtung zur Handhabung von Wertscheinen handelt es sich insbesondere um Geldautomaten, automatische Tresorkassen oder automatische Kassensysteme. Zur Entsorgung von in solchen Vorrichtungen aufgenommenen Wertscheinen können diese in Transportbeuteln, sogenannten Safebags, aufgenommen werden. Eine Vorrichtung zum automatischen Abstapeln von Wertscheinen in einem Transportbeutel ist aus dem Dokument DE 10 2009 015 047 A1 bekannt. Die Transportbeutel mit den aufgenommenen Wertscheinen werden mit Hilfe eines Werttransportunternehmens zu einem Cash-Center transportiert. Zum Schutz der Transportbeutel und zur gemeinsamen Handhabung mehrerer Transportbeutel werden diese Transportbeutel in Transportkoffern aufgenommen.

Bei bekannten Verfahren wird hierzu zur Abarbeitung eines solchen Abholungsauftrages zunächst von einem Mitarbeiter des beauftragten Werttransportunternehmens manuell ein auf dem Transportkoffer, in dem die Transportbeutel aufgenommen werden sollen, aufgebrachter Strichcode eingescannt, so dass bekannt ist, welcher Transportkoffer für diesen Auftrag verwendet wird. Anschließend wird jeder der der zu entleerenden Vorrichtung entnommenen Transportbeutel ebenfalls manuell von dem Mitarbeiter des Werttransportunternehmens gescannt, bevor er in den Transportkoffer eingesetzt wird. Problematisch an diesem Verfahren ist, dass hierbei eine große Anzahl manueller Scanvorgänge notwendig ist. Dies ist mit einem hohen Aufwand und einem hohen Zeitbedarf verbunden. Ferner sind solche manuellen Erfassungsschritte fehleranfällig und es kann nicht sichergestellt werden, dass die eingescannten Transportbeutel auch tatsächlich in den eingescannten Transportkoffer eingesetzt werden.

Aus den Dokumenten DE 10 2005 049 064 A1, EP 1 564 692 A2, WO 01/97129 A1, US 2007/187485 A1, WO 00/08287 A1, DE 10 2007 014 176 A1 und US 2005/077347 A1 sind Verfahren zur Steuerung von Transportvorgängen von Wertscheinbehältern bekannt, bei denen mit einer zentralen Steuereinheit eine zentrale Erfassungen und Überwachungen der Transportvorgänge erfolgt.

Es ist Aufgabe der Erfindung, ein Verfahren zur Steuerung des Transportes von mit Wertscheinen gefüllten Transportbeuteln anzugeben, mit dessen Hilfe eine einfache, automatische Überwachung und Verfolgung des Transportes von Transportbeuteln möglich ist.

Diese Aufgabe wird durch ein Verfahren mit den Merkmalen des Anspruchs 1 erreicht. Vorteilhafte Weiterbildungen der Erfindung sind in den abhängigen Ansprüchen angegeben.

Erfindungsgemäß wird der für den Transport der Transportbeutel bestimmte Transportkoffer einem Rack eines Werttransportfahrzeugs entnommen, wobei über eine erste Datenübertragungsverbindung Daten mit Informationen über den entnommenen Transportkoffer an eine zentrale Steuereinheit übermittelt werden. Die zentrale Steuereinheit ordnet daraufhin dem Transportkoffer einen ausgewählten Auftrag aus der Datenbank zu und speichert entsprechende Daten ab. Ferner wird ein Transportbeutel aus der Vorrichtung zur Handhabung von Wertscheinen entnommenen und in den Transportkoffer eingesetzt. Die Vorrichtung zur Handhabung von Wertscheinen überträgt daraufhin Daten mit Informationen über den eingesetzten Transportbeutel über eine zweite Datenübertragungsverbindung an die zentrale Steuereinheit, die daraufhin den eingesetzten Transportbeutel dem Transportkoffer und/oder dem Auftrag zuordnet und entsprechende Daten abspeichert.

Hierdurch wird erreicht, dass der für die Abarbeitung des Auftrags verwendete Transportkoffer und die in ihn eingesetzten Transportbeutel nicht manuell gescannt werden müssen, sondern die Zuordnung der Transportbeutel, der Transportkoffer und des ausgewählten Auftrags zueinander automatisch erfolgen kann. Somit wird der Aufwand reduziert und die Fehleranfälligkeit minimiert. Ferner ist es möglich, Transportbeutel während des gesamten Transportes zu dem Cash-Center auf einfache Weise automatisch zu überwachen und zurückzuverfolgen, da jederzeit Kenntnis über die aufgenommenen Transportbeutel und Transportkoffer besteht. Durch die Aufnahme der Transportbeutel in den Transportkoffer wird erreicht, dass zum einen die Transportbeutel besser geschützt sind und zum anderen mehrere Transportbeutel zusammen in einem Transportkoffer aufgenommen sein können, so dass nur ein Transportkoffer anstatt einer Vielzahl von Transportbeuteln gehandhabt werden muss.

Bei der Steuereinheit handelt es sich insbesondere um einen Computer, der vorzugsweise in einem mit der Steuerung und Überwachung eines Geldkreislaufes beauftragten Steuerungszentrum angeordnet ist. Vorzugsweise stellt dieser Computer eine Datenbank zur Verwaltung der für die Erfindung relevanten Daten bereit oder ist mit einer für die Verwaltung dieser Daten und Informationen geeigneten Datenbank verbunden.

In der Datenbank ist jedem Auftrag vorzugsweise eine Identifikationsnummer der Vorrichtung zur Handhabung von Wertscheinen, auf die sich der Auftrag bezieht, hinterlegt und dem Auftrag eindeutig zugeordnet. Alternativ können anstelle einer Identifikationsnummer auch andere Informationen zur eindeutigen Identifizierung der Vorrichtung hinterlegt sein.

Die erste Datenübertragungsverbindung ist zwischen dem Rack oder dem Werttransportfahrzeug und der zentralen Steuereinheit ausgebildet. Hierzu umfasst das Rack bzw. das Werttransportfahrzeug insbesondere eine Sende- und/oder Empfangseinheit zum Aussenden von Mobilfunkdaten bzw. zum Empfangen von Mobilfunkdaten, mit deren Hilfe Mobilfunkdaten mit den entsprechenden Informationen an die zentrale Steuereinheit übertragen werden können. Durch diese drahtlose Übertragung wird erreicht, dass die Daten unabhängig von dem Standort des Werttransportfahrzeuges sicher übertragen werden können. Zusätzlich können die gesendeten Daten Informationen zur eindeutigen Identifizierung des Werttransportfahrzeugs, insbesondere eine Identifikationsnummer des Werttransportfahrzeugs, und/oder Standortinformationen über den aktuellen Standort des Werttransportfahrzeugs umfassen.

Auch die Datenübertragungsverbindung zwischen der Vorrichtung zur Handhabung von Wertscheinen und der zentralen Steuereinheit ist insbesondere in Form einer drahtlosen Datenübertragungsverbindung, vorzugsweise ebenfalls über eine Mobilfunkverbindung, ausgebildet. Bei alternativen Ausbildungsformen der Erfindung kann diese Datenübertragungsverbindung auch kabelgebunden sein, insbesondere über eine gesicherte Datenübertragungsverbindung über ein Wide Area Network, wie beispielsweise dem Internet.

Insbesondere ist die zweite Datenübertragungsverbindung diejenige Datenübertragungsverbindung, über die auch Steuerungsdaten und/oder Bestandsdaten der Vorrichtung zur Handhabung von Wertscheinen an die zentrale Steuereinheit zur Bestandsüberwachung übertragen werden. Somit muss keine separate Datenübertragungsverbindung ausgebildet werden, sondern es können bestehende Datenübertragungsverbindungen genutzt werden, so dass keine zusätzlichen Bauelemente notwendig sind.

Bei der Vorrichtung zur Handhabung von Wertscheinen handelt es sich insbesondere um einen Geldautomaten, eine automatische Tresorkasse, ein automatisches Kassensystem und/oder einen Konsolidator. Die Wertscheine sind insbesondere Banknoten, die in die Vorrichtung von Bedienpersonen der Vorrichtung eingezahlt wurden und zum Entleeren der Vorrichtung dieser entnommen werden sollen. Als Konsolidatoren werden insbesondere Vorrichtungen bezeichnet mit deren Hilfe in automatischen Kassensystemen verwendete Geldkassetten zentral entleert und befüllt werden können.

Erfindungsgemäß wird nach dem Einsetzen des Transportbeutels in den Transportkoffer dieser Transportkoffer verschlossen und in das Rack des Werttransportfahrzeuges eingesetzt. Daraufhin werden Daten mit Informationen über das Vorhandensein des Transportkoffers in dem Rack über die erste Datenübertragungsverbindung an die zentrale Steuereinheit übertragen, so dass in der zentralen Steuereinheit zentral überwacht werden kann, an welchem Ort sich welcher Transportkoffer und über die Zuordnung der Transportbeutel zu den Transportkoffern somit auch welche Transportbeutel befinden.

Das Werttransportfahrzeug transportiert den in dem Rack aufgenommenen Transportkoffer zu einem Cash-Center, wo er dem Rack entnommen wird. Anschließend wird der Transportkoffer in eine sogenannte Dockingstation eingesetzt und ein Deckel des Transportkoffers geöffnet, so dass die Transportbeutel dem Transportkoffer entnommen werden können. Hierbei werden auf dem Transportbeutel aufgebrachte Informationen erfasst und an die zentrale Steuereinheit übertragen. Die zentrale Steuereinheit vergleicht daraufhin diese Daten mit denjenigen Daten, die von der Vorrichtung zur Handhabung von Wertscheinen an sie über die zweite Datenübertragungsverbindung übertragen wurden. In Abhängigkeit des Ergebnisses dieses Vergleiches detektiert die Steuereinheit, ob ein Manipulationsversuch vorliegt oder nicht. Hierbei umfassen sowohl die über die zweite Datenübertragungsverbindung von der Vorrichtung zur Handhabung von Wertscheinen an die zentrale Steuereinheit übertragenen als auch die auf den Transportbeuteln aufgebrachten Informationen insbesondere jeweils eine Identifikationsnummer zur eindeutigen Identifizierung der Transportbeutel. Die Steuereinheit vergleicht diese Identifikationsnummern miteinander und detektiert dann einen Manipulationsversuch, wenn die beiden Identifikationsnummern nicht übereinstimmen. Auf diese Weise kann im Cash-Center auf einfache Weise ermittelt werden, ob ein Transportbeutel entwendet wurde und/oder ob Transportbeutel vertauscht wurden. Damit ist es nicht notwendig, die einzelnen Transportbeutel während ihres Transportes zum Cash-Center zu überwachen, sondern es ist lediglich notwendig, im Cash-Center den Bestand der Transportkoffer mit dem Soll-Bestand abzugleichen. Somit wird die Anzahl der notwendigen Erfassungen der Transportbeutel zur Überwachungen reduziert, so dass ein einfacher sicherer Transport der Transportbeutel von der Vorrichtung zur Handhabung von Wertscheinen zum Cash-Center erreicht wird.

Die auf dem Transportbeutel aufgebrachte Information ist insbesondere in Form eines Barcodes auf die Transportbeutel aufgedruckt oder aufgeklebt. Hierbei kann es sich um einen eindimensionalen Strichcode oder auch um einen zweidimensionalen Barcode handeln. Der Barcode wird insbesondere von der Vorrichtung zur Handhabung von Wertscheinen, die die Wertscheine in den Transportbeutel ablegt und den Transportbeutel verschließt, auf diesen aufgedruckt. Bei alternativen Ausführungsformen der Erfindung kann auch ein RFID-Chip an dem Transportbeutel vorgesehen sein, in dem die Informationen gespeichert sind. Dieses Speichern ist ebenfalls ein erfindungsgemäßes Aufbringen der Informationen auf dem Transportbeutel.

Wird mit Hilfe der zentralen Steuereinheit das Vorliegen eines Manipulationsversuchs detektiert, so löst die zentrale Steuereinheit vorzugsweise eine Entwertungseinheit des manipulierten bzw. fehlenden Transportbeutels aus, die die in diesem Transportbeutel aufgenommenen Wertscheine irreversibel entwertet. Bei dieser Entwertungseinheit handelt es sich vorzugsweise um ein sogenanntes Tintenkit, durch das beim Auslösen die in dem Transportbeutel aufgenommenen Wertscheine irreversibel mit einem Farbstoff eingefärbt werden. Somit können die entwerteten Wertscheine nicht mehr in Umlauf gebracht werden und sind für einen potentiellen Dieb wertlos.

Die bei der Entnahme des Transportkoffers aus dem Rack vor dem Transport des Transportkoffers zu der Vorrichtung zur Handhabung von Wertscheinen an die zentrale Steuereinheit übertragenen Daten umfassen vorzugsweise Informationen zur eindeutigen Identifizierung des Transportkoffers, so dass dieser eindeutig dem Auftrag zugeordnet werden kann. Insbesondere umfassen die Daten eine eindeutige Identifikationsnummer, mit deren Hilfe der Transportkoffer eindeutig identifizierbar ist.

Die von der Vorrichtung zur Handhabung von Wertscheinen an die zentrale Steuereinheit übertragenen Daten umfassen insbesondere eine Identifikationsnummer zur eindeutigen Identifikation des entnommenen Transportbeutels, Informationen über die Anzahl der in dem entnommenen Transportbeutel aufgenommenen Wertscheine und/oder Informationen über die Denominationen der in dem entnommenen Transportbeutel aufgenommenen Wertscheine.

Nach der Entnahme der Transportbeutel aus dem Transportkoffer im Cash-Center werden die in den Transportbeuteln aufgenommenen Wertscheine insbesondere gezählt und der so ermittelte Bestand wird von der zentralen Steuereinheit mit dem Soll-Bestand, der von der Vorrichtung zur Handhabung von Wertscheinen über die zweite Datenübertragungsverbindung an die zentrale Steuereinheit übermittelt wurde, verglichen. Auf diese Weise kann nicht nur das Fehlen eines Transportbeutels, sondern auch eine Manipulation des Inhalts des Transportbeutels auf einfache Weise ermittelt und ggf. ein Manipulationsversuch detektiert werden.

Bei einer bevorzugten Ausführungsform der Erfindung wird einem Mitarbeiter des mit der Abarbeitung der in der Datenbank gespeicherten Aufträge beauftragten Werttransportunternehmens eine Teilmenge der in der Datenbank gespeicherten Aufträge und/oder alle in der Datenbank gespeicherten Aufträge angezeigt. Der Mitarbeiter wählt vor der Entnahme des Transportkoffers aus dem Rack den als nächstes von ihm abzuarbeitenden Auftrag aus. Die Anzeige erfolgt insbesondere über eine Anzeigeeinheit des Werttransportfahrzeugs oder über ein tragbares Terminal des Mitarbeiters. Über eine Datenübertragungsverbindung werden Daten mit Informationen über diese Auswahl an die zentrale Steuereinheit übertragen, so dass diese, nach Entnahme des Transportkoffers aus dem Rack und der Übertragung der Daten mit Informationen über den Transportkoffer, den Transportkoffer dem ausgewählten Auftrag zuordnen kann.

Bei einer besonders bevorzugten Ausführungsform werden die Daten mit den Informationen über die Auswahl und die Daten mit Informationen über den entnommenen Transportkoffer gemeinsam an die zentrale Steuereinheit übertragen, so dass nur eine Datenübertragung notwendig ist. Auf diese Weise wird erreicht, dass das Werttransportunternehmen die Abarbeitung der ihm erteilten Aufträge individuell optimieren und optimale Touren zusammenstellen kann und trotzdem die automatische Überwachung und das automatische Erfassen der Transportbeutel und die Zuordnung der Transportbeutel, der Transportkoffer und Aufträge zueinander zentral erfolgen kann.

Bei einer alternativen Ausführungsform der Erfindung kann die Reihenfolge der Abarbeitung der Aufträge fest voreingestellt sein, so dass es für den Mitarbeiter nicht notwendig ist, den als nächstes von ihm zuarbeitenden Auftrag auszuwählen. Die zentrale Steuereinheit gibt in diesem Fall den gemäß der voreingestellten Reihenfolge als nächstes abzuarbeitenden Auftrag an und ordnet den als nächstes entnommenen Transportkoffer diesem Auftrag zu.

Bei einer weiteren alternativen Ausführungsform sendet die Vorrichtung Daten mit Informationen zur eindeutigen Identifizierung der Vorrichtung an die zentrale Steuereinheit, woraufhin diese in Abhängigkeit dieser Daten den zu der Vorrichtung gehörenden, in der Datenbank hinterlegten Auftrag auswählt und diesen Auftrag dem zuletzt dem Rack entnommenen Transportkoffer zuordnet. Auf diese Weise wird automatisch ermittelt, welcher Auftrag nun gerade von dem Mitarbeiter abgearbeitet wird, so dass von dem Mitarbeiter keine manuelle Eingabe des von ihm gerade bearbeiteten Auftrages erfolgen muss. Somit wird die Anzahl der manuellen Eingaben weiter reduziert und die Automatisierung optimiert. Die Informationen zur Identifizierung der Vorrichtung umfassen insbesondere eine eindeutige Identifikationsnummer der Vorrichtung. In der Datenbank der zentralen Steuereinheit ist jedem Auftrag die Identifikationsnummer der Vorrichtung zur Handhabung von Wertscheinen, auf die sich der Auftrag bezieht, zugeordnet, so dass die zentrale Steuereinheit über einen Vergleich der von der Vorrichtung an sie übermittelten Identifikationsnummer mit den hinterlegen Identifikationsnummern den Auftrag ermitteln kann, der gerade abgearbeitet wird.

Vorzugsweise wird das Öffnen einer Tresortür der Vorrichtung mit Hilfe eines Sensors detektiert und daraufhin die Daten mit den Informationen zur Identifizierung der Vorrichtung an die zentrale Steuereinheit übertragen. Alternativ können die Daten auch erst dann übertragen werden, wenn sich der Mitarbeiter des Werttransportunternehmens, beispielsweise mit Hilfe einer Chip-Karte, an der Vorrichtung angemeldet und/oder autorisiert hat. Ferner ist es alternativ möglich, dass die Daten mit den Informationen zur Identifizierung und die Daten mit den Informationen über die Transportbeutel zusammen übertragen werden, wenn die Vorrichtung die Transportbeutel verschlossen hat.

Der Transportkoffer wird insbesondere derart verschlossen, dass er erst im Cash-Center wieder zerstörungsfrei geöffnet werden kann. Dies kann beispielsweise dadurch erfolgen, dass ein Verriegelungsmechanismus vorgesehen ist, der nur dann entriegelt werden kann, wenn der Transportkoffer in einer speziellen Dockingstation im Cash-Center eingesetzt ist und über eine Steckverbindung mit der Dockingstation verbunden ist. Ferner kann dieses Verschließen derart erfolgen, dass ein Verriegelungsmechanismus verwendet wird, der nur mit einem speziellen Schlüssel geöffnet werden kann, der nur in dem Cash-Center vorrätig ist.

Zusätzlich oder alternativ ist es möglich, dass eine Entwertungseinheit des Transportkoffers zum irreversiblen Entwerten der in dem im Transportkoffer aufgenommenen Transportbeutel aufbewahrten Wertscheine beim Einsetzen des Transportkoffers in das Rack in einen aktivierten Betriebszustand geschaltet wird und bis zur Entnahme des Transportkoffers im Cash-Center in diesem aktivierten Betriebszustand verbleibt. Im aktivierten Betriebszustand entwertet die Entwertungseinheit zumindest bei einem Öffnen des Deckels des Transportkoffers und/oder bei der Detektion eines Manipulationsversuches durch einen in dem Transportkoffer angeordneten Sensor, beispielsweise einem Lage-, Erschütterungs-, Gas- oder Flüssigkeitssensor, die Wertscheine. Die Entwertungseinheit ist vorzugsweise in Form eines Tintenkits ausgebildet. Das Tintenkit umfasst insbesondere eine pyrotechnische Einheit, die den Transportbeutel aufschmilzt, so dass die Wertscheine eingefärbt werden können. Alternativ kann die Wandung des Transportbeutels auch durchstochen und der Farbstoff in den Transportbeutel injiziert werden.

Ferner ist es vorteilhaft, wenn die zentrale Steuereinheit dann einen Manipulationsversuch detektiert, wenn ein Transportbeutel, der entsprechend der von der Vorrichtung zur Handhabung von Wertscheinen an die zentrale Steuereinheit übertragenen Daten in dem Transportkoffer angeordnet sein sollte, außerhalb des Transportkoffers detektiert wird. Beispielsweise kann der Transportbeutel von einer anderen Vorrichtung zur Handhabung von Wertscheinen und/oder sonstigen Erfassungsvorrichtungen, beispielsweise im Cash-Center, detektiert werden. In diesem Falle muss ein Manipulationsversuch vorliegen, da der Transportbeutel, wenn er außerhalb des Transportkoffers detektiert wird, nicht planmäßig im Transportkoffer aufgenommen sein kann.

Bei einer alternativen Ausführungsform kann der Transportkoffer auch derart ausgebildet sein, dass ihm zwar Transportbeutel zugeführt, aber einmal zugeführte Transportbeutel nicht außerhalb des Cash-Centers entnommen werden können. Hierdurch wird sichergestellt, dass einmal aufgenommene Transportbeutel nicht während des Transports zum Cash-Center wieder entnommen werden.

Bei einer besonders bevorzugten Ausführungsform der Erfindung werden der Vorrichtung zur Handhabung von Wertscheinen mehrere Transportbeutel entnommen und in den Transportkoffer eingesetzt. Somit können insbesondere alle der Vorrichtung zu entnehmenden Wertscheine in einem Arbeitsgang über die Transportbeutel entnommen werden und in einem Transportkoffer verstaut werden, so dass für den weiteren Transport nur dieser eine Transportkoffer gehandhabt werden muss. Die Vorrichtung zur Handhabung von Wertscheinen überträgt über die zweite Datenübertragungsverbindung Daten mit Informationen über alle in den Transportkoffer eingesetzten Transportbeutel an die zentrale Steuereinheit, die daraufhin alle eingesetzten Transportbeutel dementsprechend dem Transportkoffer und/oder dem Auftrag zuordnet und entsprechende Daten abspeichert. Nachdem der Transportkoffer zu dem Cash-Center transportiert wurde, werden die Transportbeutel entnommen und, insbesondere über ihre jeweilige Identifikationsnummer, identifiziert. Die zentrale Steuereinheit vergleich die ermittelten Identifikationsnummern mit denjenigen Identifikationsnummern, die über die zweite Datenübertragungsverbindung von der Vorrichtung übertragen wurde, und detektiert dann einen Manipulationsversuch, wenn nicht alle Transportbeutel, die gemäß der von der Vorrichtung übertragenen Daten in den Transportkoffer aufgenommen sein sollten, tatsächlich im Transportkoffer aufgenommen sind. Das Erfassen der Identifikationsnummer im Cash-Center erfolgt insbesondere automatisch, indem ein auf den Transportbeutel aufgebrachter Barcode gelesen wird und/oder Daten aus einem RFID-Chip des Transportbeutels ausgelesen werden. Der Barcode oder die ausgelesenen Daten enthalten vorzugsweise die Identifikationsnummer. Alternativ kann mit Hilfe des Barcodes oder der ausgelesenen Daten die Identifikationsnummer aus einer Datenbank ausgelesen werden.

Bei einer alternativen Ausführungsform der Erfindung können zur Abarbeitung eines Auftrags auch mindestens zwei Transportkoffer dem Rack entnommen werden, wobei in diesen Transportkoffern jeweils mindestens ein der Vorrichtung zur Handhabung von Wertscheinen entnommener Transportbeutel eingesetzt wird. Die Vorrichtung überträgt daraufhin Daten mit Informationen über die eingesetzten Transportbeutel an die zentrale Steuereinheit, die die Transportbeutel den Transportkoffern und/oder dem entsprechenden Auftrag zuordnet. Hierbei erfolgt keine Zuordnung eines Transportbeutels genau zu einem Transportkoffer, sondern zu der Einheit der Transportkoffer, die für den Auftrag verwendet werden. Nach dem Transport der Transportkoffer zu dem Cash-Center werden wiederum die Transportbeutel entnommen und identifiziert. Anschließend wird verglichen, ob alle Transportbeutel, die in die verwendeten Transportkoffer eingesetzt wurden, tatsächlich in den Transportkoffern vorhanden sind. Auch hierbei werden die Transportkoffer wieder als eine Einheit aufgefasst, so dass verglichen wird, ob in allen für diesen einen Auftrag verwendeten Transportkoffern alle in diese Transportkoffer eingesetzten Transportbeutel enthalten sind. Es erfolgt keine Erfassung und Vergleich, welcher Transportbeutel in welchem Transportkoffer aufgenommen war. Auf diese Weise kann einfach auch eine große Anzahl von Transportbeuteln mit mehreren Transportkoffern gehandhabt werden, ohne dass manuell jeweils festgehalten werden muss, in welchem Transportkoffer welcher Transportbeutel aufgenommen ist. Somit ist auch hierbei eine vollautomatische Erfassung und Überwachung des Transportes der Transportbeutel möglich.

Die Vorrichtung zur Handhabung von Wertscheinen bringt nach dem Verschließen eines Transportbeutels insbesondere ein Siegel mit einer eindeutige Siegelnummer auf den Transportbeutel auf, wobei diese nach der Entnahme der Transportbeutel aus dem Transportkoffer im Cash-Center für jeden in den Transportkoffer aufgenommenen Transportbeutel ausgelesen wird. Danach erfolgt ein Vergleich der im Cash-Center erfassten Siegelnummer mit der von der Vorrichtung zur Handhabung von Wertscheinen aufgebrachten und an die zentrale Steuereinheit über die zweite Datenübertragungsverbindung übertragenen Siegelnummer. Stimmen die Siegelnummern nicht überein, so wird ein Manipulationsversuch detektiert.

Ferner können die Transportkoffer beim Zuführen zum Cash-Center über in Transportkoffern angeordnete RFID-Chips beim Durchtransport durch sogenannte Gates, mit deren Hilfe in den RFID-Chips gespeicherte Daten ausgelesen werden können, erfasst werden, so dass die Ankunft eines Transportkoffers in dem Cash-Center automatisch ermittelt werden kann.

Die Transportkoffer sind insbesondere derart ausgebildet, dass sie nur dann in dem Rack aufgenommen werden können und/oder nur dann Daten von dem Rack an die zentrale Steuereinheit übertragen werden können, wenn ein Deckel des Transportkoffers verschlossen ist.

Dadurch wird sichergestellt, dass der Transportkoffer vor dem Einsetzen in das Rack auch tatsächlich verschlossen wird.

Ferner ermittelt die Vorrichtung zur Handhabung von Wertscheinen insbesondere, ob alle von ihr befüllten und verschlossenen Transportbeutel entnommen wurden, oder ob nur eine Teilmenge entnommen wurde. Ferner überträgt die Vorrichtung Daten mit Informationen hierüber an die zentrale Steuereinheit, so dass diese den Transport der Transportbeutel überwachen kann.

Die Transportkoffer können derart ausgebildet sein, dass sie nur ein einziges Aufnahmefach umfassen, in dem mehrere Transportbeutel aufgenommen werden können. Alternativ können Transportkoffer auch mehrere Aufnahmebereiche haben, wobei in jedem Aufnahmebereich ein oder mehrere Transportbeutel aufgenommen werden können.

Weitere Merkmale und Vorteile der Erfindung ergeben sich aus der folgenden Beschreibung, die die Erfindung anhand von Ausführungsbeispielen im Zusammenhang mit den beigefügten Figuren näher erläutert.

Es zeigen:
- Fig.1: eine schematische Darstellung von an einem Ablaufs zum Entleerens eine Vorrichtung zur Handhabung von Wertscheinen und des Transports der entnommenen Wertscheine zu einem Cash-Center beteiligten Komponenten; und
- Fig.2: ein Flussdiagramm des Ablaufes nach Fig.1.

In Figur 1 ist eine schematische Darstellung von an einem Ablaufs 10 zur Abarbeitung eines Auftrages der Entnahme von Wertscheinen aus einer Vorrichtung 18 zur Handhabung von Wertscheinen und des Transport dieser Wertscheine zu einem Cash-Center 24 beteiligten Komponenten dargestellt. In Figur 2 ist ein Flussdiagramm dieses Ablaufs gezeigt.

Nachdem das Verfahren im Schritt S10 gestartet wurde, werden im Schritt S12 Aufträge zum Entleeren von Vorrichtungen 18 zur Handhabung von Wertscheinen erstellt und in einer Datenbank einer zentralen Steuereinheit 11 gespeichert. In der Datenbank ist jedem Auftrag eine Identifikationsnummer der Vorrichtung zur Handhabung von Wertscheinen, auf die sich der Auftrag bezieht, hinterlegt und dem Auftrag eindeutig zugeordnet. Bei den Vorrichtungen zur Handhabung von Wertscheinen handelt es sich insbesondere um Geldautomaten, automatische Kassensysteme, automatische Tresorkassen und/oder Konsolidatoren. In diesen Vorrichtungen 18 werden die Wertscheine von Bedienpersonen manuell und/oder über Geldkassetten eingegeben. Diese eingegebenen Wertscheine müssen, bevor oder wenn eine maximale Speicherkapazität der Vorrichtung 18 erreicht ist, der Vorrichtung 18 entnommen werden. Hierzu wird insbesondere ein Werttransportunternehmen beauftragt, welches diese Aufträge abarbeitet und die Wertscheine aus der Vorrichtung 18 entnimmt und zu einem Cash-Center 24, in dem die Wertscheine weiterverarbeitet werden, transportiert.

Das Werttransportunternehmen erstellt anhand der in der Datenbank gespeicherten Aufträge für ein Werttransportfahrzeug 12 eine Tour, in der angegeben ist, welche Aufträge von dem Fahrer des Werttransportfahrzeuges 12 abgearbeitet werden müssen. Über eine Anzeige des Werttransportfahrzeuges oder eines mobilen Terminals wird im Schritt S14 dem Mitarbeiter des Werttransportunternehmens angezeigt, welche Aufträge von ihm abzuarbeiten sind. Ein solches Terminal kann beinspielweise ein Mobiltelefon mit einer entsprechende Anwendungssoftware, vorzugsweise ein Smartphone, sein. Im Schritt S16 wählt der Mitarbeiter denjenigen Auftrag aus, den er beabsichtigt, als nächstes abzuarbeiten. Daraufhin werden Daten mit Informationen über diesen ausgewählten Auftrag über eine Mobilfunkverbindung an die zentrale Steuereinheit 11 übertragen.

Nachdem das Werttransportfahrzeug 12 an dem Ort der Vorrichtung 18 angekommen ist, entnimmt der Mitarbeiter im Schritt S18 einen Transportkoffer 16 aus einem in dem Werttransportfahrzeug 12 angeordneten Rack 14. Der Transportkoffer 16 ist, solange er in dem Rack 14 angeordnet ist, über eine Steckverbindung mit diesem verbunden. Wird der Transportkoffer 16 dem Rack 14 entnommen und somit die Steckverbindung getrennt, so überträgt das Werttransportfahrzeug 12 Daten mit Informationen über den entnommenen Transportkoffer 16 über eine Mobilfunkverbindung an die zentrale Steuereinheit 11. Insbesondere werden diese Daten zusammen mit den Daten mit Informationen über den ausgewählten Auftrag an die zentrale Steuereinheit 11 übertragen. Diese im Schritt S20 übertragenen Daten umfassen insbesondere Informationen zur eindeutigen Identifizierung des Transportkoffers 16, vorzugsweise eine eindeutige Identifikationsnummer. Anschließend ordnet die zentrale Steuereinheit 11 im Schritt S22 den Transportkoffer 16 dem ausgewählten Auftrag zu und speichert entsprechende Daten ab.

Im Schritt S24 öffnet der Mitarbeiter des Werttransportunternehmens eine Tresortür der Vorrichtung 18 und entnimmt der Vorrichtung 18 im Schritt S26 im gezeigten Ausführungsbeispiel zwei Transportbeutel 20, 22, in denen die zu entnehmenden und zum Cash-Center 24 zu transportierenden Wertscheine aufgenommen sind. Die Vorrichtung 18 hat zuvor die Transportbeutel 20, 22 verschlossen und einen ein- oder zweidimensionalen Barcode mit Informationen über die Transportbeutel 20, 22, insbesondere eine jeweils eindeutige Identifikationsnummer zur Identifikation des entsprechenden Transportbeutels 20, 22, auf den jeweiligen Transportbeutel 20,22 aufgedruckt.

Alternativ können die Informationen über den jeweiligen Transportbeutel 20,22 bereits vor dem Einsetzen der Transportbeutel 20, 22 in die Vorrichtung 18 auf diesen aufgebracht worden sein. Vorzugsweise werden die Informationen vor oder bei dem Einsetzten in die Vorrichtung 18 von einer Sensoreinheit der Vorrichtung 18 erfasst. Alternativ oder zusätzlich können die Information in einem RFID Speicher des Transportbeutels 20,22 gespeichert sein und durch eine Leseeinheit der Vorrichtung 18 ausgelesen werden oder durch die Vorrichtung 18 in den RFID Speicher geschrieben werden.

Im Schritt S28 überträgt die Vorrichtung 18 über eine Mobilfunkverbindung oder eine kabelgebundene Datenübertragungsverbindung Daten mit Informationen über die aus ihr entnommenen Transportbeutel 20, 22 an die zentrale Steuereinheit 11. Diese Daten umfassen die jeweilige Identifikationsnummer des Transportbeutels 20, 22 und/oder den Bestand an Wertscheinen, die in dem jeweiligen Transportbeutel 20, 22 aufgenommen sind. Ferner umfassen diese Daten insbesondere Informationen zur eindeutigen Identifizierung der Vorrichtung 18, beispielsweise die Identifikationsnummer der Vorrichtung 18.

In Abhängigkeit dieser an sie übertragenen Daten ordnet die zentrale Steuereinheit 11 im Schritt S30 die Transportbeutel 20, 22 dem Transportkoffer 16 und/oder dem ausgewählten Auftrag zu und speichert wiederum entsprechende Daten ab. Hierdurch wird erreicht, dass ohne ein manuelles Erfassen des Transportkoffers 16 und der Transportbeutel 20, 22 eine automatische sichere Zuordnung der Transportbeutel 20, 22 zu dem Transportkoffer 16 erfolgt und somit der Transport der Transportbeutel 20, 22 auf einfache Weise überwacht werden kann.

Anschließend wird der Transportkoffer 16 im Schritt S32 wieder in das Rack 14 des Transportfahrzeugs 12 eingesetzt und eine Steckverbindung zwischen dem Transportkoffer 16 und dem Rack 14 hergestellt. Hierbei wird der Transportkoffer 16 im Schritt S34 elektronisch "versiegelt", so dass er erst wieder durch eine autorisierte Person im Cash-Center 24 geöffnet werden kann. Hierzu wird insbesondere ein Tinten-Kit zum irreversiblen Einfärben der im Transportkoffer 16 aufgenommenen Wertscheine mit einem Farbstoff in einen aktivierten Betriebszustand geschaltet, bei dem das Tinten-Kit beim Vorliegen eines Manipulationsversuches, insbesondere beim Öffnen eines Deckels des Transportkoffers 16, ausgelöst wird. Ferner werden über eine Mobilfunkverbindung Daten mit Informationen darüber, dass der Transportkoffer 16 nun wieder in dem Werttransportfahrzeug 12 angeordnet ist, im Schritt S36 an die zentrale Steuereinheit 11 übertragen, so dass diese den Ort des Transportkoffers 16 nachverfolgen kann.

Nachdem der Transportkoffer 16 mit Hilfe des Werttransportfahrzeugs 12 im Schritt S38 zu dem Cash-Center transportiert und dem Werttransportfahrzeug 12 entnommen wurde, wird er im Schritt S40 im Cash-Center 24 automatisch erfasst. Der Transportkoffer 16 umfasst insbesondere einen RFID-Chip, in dem Daten zur eindeutigen Identifizierung des Transportkoffers 16 gespeichert sind. Beim Transport des Transportkoffers 16 in das Cash-Center 24 muss dieser insbesondere entlang einer Erfassungseinheit zum Auslesen von RFID-Chips transportiert werden, die automatisch den RFID-Chip des Transportkoffers 16 ausliest und somit das Vorhandensein des Transportkoffers 16 im Cash-Center 24 ermittelt. Diese Erfassungseinheit wird auch als Gate bezeichnet.

Diese mit Hilfe der Erfassungseinheit erfassten Daten des Transportkoffers 16, insbesondere das Vorhandensein des Transportkoffers 16 im Cash-Center 24, wird im Schritt S42 über eine kabelgebundene oder kabellose Datenübertragungsverbindung von der Erfassungseinheit an die zentrale Steuereinheit 11 übermittelt, so dass nun in der zentralen Steuereinheit 11 hinterlegt ist, dass der Transportkoffer 16 im Cash-Center 24 angeordnet ist. Anschließend wird der Transportkoffer 16 im Schritt S44 durch eine autorisierte Person im Cash-Center 24 geöffnet. Die im Transportkoffer 16 aufgenommenen Transportbeutel 20, 22 werden im Schritt S46 dem Transportkoffer 16 entnommen und die aufgedruckten Identifikationsnummern bzw. die in dem aufgedruckten Barcode enthaltenen Identifikationsnummern werden automatisch erfasst.

Anschließend wird im Schritt S48 verglichen, ob genau die Transportbeutel 20, 22, die entsprechend der im Schritt S28 von der Vorrichtung 18 an die zentrale Steuereinheit 11 übertragenen Daten im Transportkoffer 16 aufgenommenen sein sollten, auch tatsächlich in dem Transportkoffer 16 aufgenommen sind. Hierzu vergleicht die zentrale Steuereinheit 11 die im Schritt 46 ermittelten Identifikationsnummern mit den im Schritt S28 an sie übertragenen Identifikationsnummern. Wird im Schritt S50 ermittelt, dass eine Abweichung vorliegt, d.h. dass nicht alle Transportbeutel 20, 22, die in dem Transportkoffer 16 aufgenommen sein sollten, auch tatsächlich in diesem angeordnet sind, so wird im Schritt S58 ein Manipulationsversuch detektiert. Daraufhin werden entsprechende Maßnahmen zum Ahnden des Manipulationsversuches ausgelöst. Insbesondere wird ein Alarm ausgelöst, so dass zeitnah auf einen eventuellen Manipulationsversuch reagiert werden kann. Ferner kann eine Entwertungseinheit ausgelöst werden, mit deren Hilfe ein fehlender Transportbeutel 20, 22 bzw. die in ihm aufgenommenen Wertscheine, irreversibel entwertet werden können. Anschließend wird das Verfahren im Schritt S60 beendet.

Wird dagegen ermittelt, dass keine Abweichung vorliegt, so wird Verfahren mit dem Schritt S52 fortgesetzt, in dem die in den Transportbeuteln 20, 22 aufgenommenen Wertscheine gezählt werden.

Anschließend wird im Schritt S54 verglichen, ob alle Wertscheine, die entsprechend der im Schritt S28 übertragenen Daten jeweils in den Transportbeuteln 20, 22 enthaltenen sein sollten, auch tatsächlich in den Transportbeuteln 20, 22 aufgenommen sind. Wird im Schritt S56 ermittelt, dass alle Wertscheine, die in den Transportbeuteln 22, 22 aufgenommen sein sollten, auch tatsächlich in ihnen aufgenommen sind, so wird das Verfahren im Schritt S60 beendet. Wird dagegen im Schritt S56 ermittelt, dass eine Abweichung vorliegt, d.h. dass bei mindestens einem Transportbeutel 20, 22 der ermittelte Ist-Bestand nicht mit dem Soll-Bestand übereinstimmt, so wird im Schritt S58 ein Manipulationsversuch detektiert. Daraufhin werden entsprechende Maßnahmen zum Ahnden des Manipulationsversuches ausgelöst. Anschließend wird das Verfahren im Schritt S60 beendet.

Bei einer alternativen Ausführungsform der Erfindung kann die Reihenfolge, in der der Mitarbeiter des Werttransportunternehmens die Aufträge abarbeiten muss, auch fest voreingestellt sein, so dass auf die Auswahl im Schritt S16 verzichtet werden kann und dem Mitarbeiter lediglich derjenige Auftrag angezeigt wird, der von ihm als nächstes abzuarbeiten ist.

Bei einer weiteren alternativen Ausführungsform der Erfindung kann auf die Anzeige der Aufträge und die Auswahl der Aufträge in den Schritten S14 und S16 verzichtet werden. Bei dieser Ausführungsform überträgt die Vorrichtung 18 Daten mit Informationen zur eindeutigen Identifizierung der Vorrichtung 18 an die zentrale Steuereinheit 11. Die zentrale Steuereinheit 11 ermittelt daraufhin auf der Grundlage der in ihrer Datenbank gespeicherten Aufträge, welcher dieser Aufträge der Vorrichtung 18 zugeordnet ist und ordnet diesen ausgewählten Auftrag dem im Schritt S18 entnommenen Transportkoffer 16 zu. Somit kann auf die manuelle Auswahl und Eingabe des als nächstes zuarbeitenden Auftrages verzichtet werden, so eine dass vollständige Automatisierung der Zuordnung der Aufträge, der Transportkoffer 16 und der Transportbeutel 20, 22 zueinander erfolgt. Das Übertragen der Daten mit den Informationen zur Identifizierung der Vorrichtung 18 erfolgt insbesondere zusammen mit der Übertragung der Daten mit den Informationen über die Transportbeutel 20, 22.

Bei einer weiteren alternativen Ausführungsform der Erfindung können auch mehr oder weniger als zwei Transportbeutel 20, 22 der Vorrichtung 18 entnommen werden. Ferner ist es alternativ möglich, dass auch mehr als ein Transportkoffer 16 zur Entnahme der Transportbeutel 20, 22 aus der Vorrichtung 18 verwendet wird. In diesem Fall werden diese mehreren Transportkoffer 16 als eine Einheit betrachtet, die zusammen als Einheit dem Auftrag zugeordnet werden, wobei die Transportbeutel 20, 22 dieser aus den Transportkoffern 16 gebildeten Einheit zugeordnet werden. Es erfolgt keine individuelle Zuordnung der Transportbeutel 20, 22 zu den einzelnen Transportkoffern 16. Entsprechend wird im Cash-Center 24 auch lediglich überprüft, ob in allen für diesen einen Auftrag verwendeten Transportkoffer 16 zusammen alle Transportbeutel 20, 22, die der Vorrichtung 18 entnommen wurden, auch tatsächlich aufgenommen sind.

Alternativ können die Transportbeutel 20, 22, wenn sie in der Vorrichtung 18 aufgenommen sind, auch jeweils über einen Verriegelungsmechanismus mit der Vorrichtung 18 verbunden sein. Die Vorrichtung 18 entriegelt schrittweise die Verrieglungsmechanismen der Transportbeutel 20, 22 in einer voreingestellten Reihenfolge, in der die Transportbeutel 20, 22 der Vorrichtung 18 entnommen werden sollen. Über die Verrieglung ist sichergestellt, dass diese Reihenfolge auch eingehalten wird. Hierzu entriegelt die Vorrichtung 18 vorzugsweise immer erst dann einen weiteren Transportbeutel 20, 22, wenn der zuvor entriegelte Transportbeutel 20,22 entnommen wurde. Die Vorrichtung 18 übermittelt der zentralen Steuereinheit 11 Daten mit Informationen über die Entnahmefolge, so dass die zentrale Steuereinheit 11 die Transportbeutel 20,22 den verwendeten Transportkoffern 16 einzeln zuordnen kann. Die Transportkoffer 16 werden in diesem Fall nicht als Einheit, sondern jeweils einzeln betrachtet.

### Bezugszeichenliste

- 10: Ablauf
- 11: zentrale Steuereinheit
- 12: Werttransportfahrzeug
- 14: Rack
- 16: Transportkoffer
- 18: Vorrichtung
- 20, 22: Transportbeutel
- 24: Cash-Center
- S10 bis S60: Verfahrensschritt

## Patentansprüche

1. Verfahren zur Steuerung des Transports von mit Wertscheinen gefüllten Transportbeuteln,
bei dem in einer Datenbank einer zentralen Steuereinheit (11) Daten mit Informationen mehrerer Aufträge zum Transport von Transportbeuteln (20, 22) von Vorrichtungen (18) zur Handhabung von Wertscheinen zu einem Cash-Center (24) gespeichert sind,
einer dieser Aufträge ausgewählt wird,
mindestens ein Transportkoffer (16) zur Aufnahme mindestens eines Transportbeutels (20, 22) einem Rack (14) eines Werttransportfahrzeugs (12) entnommen wird,
über eine erste Datenübertragungsverbindung, die zwischen dem Rack (14) oder dem Werttransportfahrzeug (12) und der zentralen Steuereinheit (11) ausgebildet ist, Daten mit Informationen über den entnommenen Transportkoffer (16) an die zentrale Steuereinheit (11) übermittelt werden,
die zentrale Steuereinheit (11) den ausgewählten Auftrag dem Transportkoffer (16) zuordnet und entsprechende Daten speichert,
mindestens ein Transportbeutel (20, 22) aus der Vorrichtung (18) zur Handhabung von Wertscheinen, der gemäß dem ausgewählten Auftrag mindestens ein Transportbeutel (20, 22) entnommen werden soll, entnommen und in den Transportkoffer (16) eingesetzt wird,
die Vorrichtung (18) zur Handhabung von Wertscheinen Daten mit Informationen über den eingesetzten Transportbeutel (20, 22) über eine zweite Datenübertragungsverbindung an die zentrale Steuereinheit (11) überträgt, und
bei dem die zentrale Steuereinheit (11) den eingesetzten Transportbeutel (20, 22) dem Transportkoffer (16) und/oder dem Auftrag zuordnet und entsprechende Daten speichert,
bei dem nach dem Einsetzen des Transportbeutels (20, 22) der Transportkoffer (16) verschlossen wird, bei dem der Transportkoffer (16) in das Rack (14) des Werttransportfahrzeugs (12) eingesetzt wird, und bei dem Daten mit Informationen über das Vorhandensein des Transportkoffers (16) in dem Rack (14) über die erste Datenübertragungsverbindung an die zentrale Steuereinheit (11) übertragen werden,
bei dem der Transportkoffer (16) in einem Cash-Center (24) dem Rack (14) entnommen wird, der Transportkoffer (16) geöffnet wird, auf den in dem Transportkoffer (16) aufgenommenen Transportbeutel (20, 22) aufgebrachte Informationen erfasst werden, Daten mit diesen Informationen an die zentrale Steuereinheit (11) übertragen werden, die zentrale Steuereinheit (11) diese Daten mit den von der Vorrichtung (18) zur Handhabung von Wertscheinen an sie übertragenen Daten vergleicht, und bei dem die zentrale Steuereinheit (18) in Abhängigkeit dieses Vergleichs das Vorliegen eines Manipulationsversuchs detektiert.
bei dem die von der Vorrichtung (18) zur Handhabung von Wertscheinen an die zentrale Steuereinheit (11) übertragenen Daten eine Identifikationsnummer des entnommenen Transportbeutels (20, 22) umfassen, bei dem die im Cash-Center (24) erfassten Informationen eine Identifikationsnummer des Transportbeutels (20, 22) umfassen, und bei dem die zentrale Steuereinheit (11) das Vorliegen eines Manipulationsversuchs detektiert, wenn die beiden Identifikationsnummer verschieden sind.

2. Verfahren nach Anspruch 1, **dadurch gekennzeichnet, dass** die auf dem Transportbeutel (20, 22) aufgebrachten Informationen in einem RFID-Chip gespeichert sind, der an dem Transportbeutel (20, 22) angebracht ist, und/oder einen aufgeklebten oder aufgedruckten Barcode umfassen.

3. Verfahren nach einem der Ansprüche 1 bis 2, **dadurch gekennzeichnet, dass** beim Vorliegen eines Manipulationsversuchs eine Entwertungseinheit des fehlenden bzw. manipulierten Transportbeutels (20, 22) zum irreversiblen Entwerten der in diesem Transportbeutel (20, 22) aufgenommenen Wertscheine ausgelöst wird.

4. Verfahren nach einem der vorhergehenden Ansprüche, **dadurch gekennzeichnet, dass** die erste Datenübertragungsverbindung und/oder die zweite Datenübertragungsverbindung drahtlos, insbesondere als Mobilfunkdatenverbindung, ausgebildet sind.

5. Verfahren nach einem der vorhergehenden Ansprüche, **dadurch gekennzeichnet, dass** die bei der Entnahme des Transportkoffers (16) aus dem Rack (14) an die zentrale Steuereinheit (11) übertragenen Daten Informationen zur eindeutigen Identifizierung des Transportkoffers (16), insbesondere eine Identifikationsnummer, umfassen.

6. Verfahren nach einem der vorhergehenden Ansprüche, **dadurch gekennzeichnet, dass** die von der Vorrichtung (18) an die zentrale Steuereinheit (11) übertragenen Daten eine Identifikationsnummer zur eindeutigen Identifizierung des entnommenen Transportbeutels (20, 22), Informationen über die Anzahl der in dem entnommenen Transportbeutel (20, 22) aufgenommenen Wertscheine und/oder Informationen über die Denomination der in den entnommenen Transportbeutel (20, 22) aufgenommenen Wertscheine umfassen.

7. Verfahren nach einem der vorhergehenden Ansprüche, **dadurch gekennzeichnet, dass** einem Mitarbeiter des mit der Abarbeitung der Aufträge beauftragten Werttransportunternehmens zumindest eine Teilmenge der in der Datenbank gespeicherten Aufträge angezeigt wird, dass der Mitarbeiter vor der Entnahme des Transportkoffers (16) aus dem Rack (14) den als nächstes von ihm abzuarbeitenden Auftrag auswählt, und dass Daten mit Informationen über diese Auswahl an die zentrale Steuereinheit (11) übertragen werden.

8. Verfahren nach einem der Ansprüche 1 bis 6, **dadurch gekennzeichnet, dass** die Vorrichtung (18) Daten mit Informationen zur eindeutigen Identifizierung der Vorrichtung (18) an die zentrale Steuereinheit (11) überträgt, und dass die zentrale Steuereinheit (11) in Abhängigkeit dieser Daten den zu der Vorrichtung (18) gehörenden, in der Datenbank hinterlegten Auftrag auswählt und diesen Auftrag dem zuletzt dem Rack (14) entnommenen Transportkoffer (16) zuordnet.

9. Verfahren nach einem der vorhergehenden Ansprüche, **dadurch gekennzeichnet, dass** der Transportkoffer (16) derart verschlossen wird, dass er erst im Cash-Center (24) wieder zerstörungsfrei geöffnet werden kann, und/oder dass eine Entwertungseinheit des Transportkoffers (16) zum irreversiblen Entwerten der in dem in dem Transportkoffer (16) aufgenommenen Transportbeutel (20, 22) aufbewahrten Wertscheine in einen aktivierten Betriebszustand geschaltet wird und bis zur Aufnahme des Transportkoffers (16) im Cash-Center (24) in diesem aktivierten Betriebszustand verbleibt, wobei im aktivierten Betriebszustand die Entwertungseinheit zumindest beim Öffnen eines Deckels des Transportkoffers (16) ausgelöst wird.

10. Verfahren nach Anspruch 9, **dadurch gekennzeichnet, dass** die zentrale Steuereinheit (11) das Vorliegen eines Manipulationsversuchs detektiert, wenn, während der Transportkoffer (16) im aktivierten Betriebszustand ist, ein Transportbeutel (20, 22), der entsprechend der von der Vorrichtung (18) zur Handhabung von Wertscheinen an die zentrale Steuereinheit (11) übertragenen Daten in dem Transportkoffer (16) angeordnet sein sollte, außerhalb des Transportkoffers (16) detektiert wird.

11. Verfahren nach einem der vorhergehenden Ansprüche, **dadurch gekennzeichnet, dass** der Vorrichtung (18) zur Handhabung mehrere Transportbeutel (20, 22) entnommen werden, dass diese Transportbeutel (20, 22) in den Transportkoffer (16) eingesetzt werden, dass die Vorrichtung (18) zur Handhabung von Wertscheinen Daten mit Informationen über alle in den Transportkoffer (16) eingesetzten Transportbeutel (20, 22) über die zweite Datenübertragungsverbindung an die zentrale Steuereinheit (11) überträgt, dass die zentrale Steuereinheit (11) die eingesetzten Transportbeutel (20, 22) dem Transportkoffer (16) und/oder dem Auftrag zuordnet und entsprechende Daten speichert, und dass die Transportbeutel (20, 22) in dem Cash-Center (24) aus dem Transportkoffer (16) entnommen und identifiziert werden, und dass die zentrale Steuereinheit (11) das Vorliegen eines Manipulationsversuchs detektiert, wenn nicht alle Transportbeutel (20, 22), die gemäß den von der Vorrichtung (18) zur Handhabung von Wertscheinen an die zentrale Steuereinheit (11) übertragenen Daten in dem Transportkoffer (16) aufgenommen sein sollten, in dem Transportkoffer (16) aufgenommen sind, und/oder wenn der Bestand mindestens eines im Cash-Center (24) entnommenen Transportbeutels (20, 22) an Wertscheinen vom dem Soll-Bestand an Wertscheinen, der gemäß den von der Vorrichtung (18) zur Handhabung von Wertscheinen an die zentrale Steuereinheit (11) übertragenen Daten in diesem Transportbeutel (20, 22) sein sollte, abweicht.

12. Verfahren nach einem der vorhergehenden Ansprüche, **dadurch gekennzeichnet, dass** mindestens zwei Transportkoffer (16) dem Rack (14) entnommen werden, dass über die erste Datenübertragungsverbindung Daten mit Informationen über die entnommenen Transportkoffer (16) an die zentrale Steuereinheit (11) übermittelt werden, dass die zentrale Steuereinheit (11) die Transportkoffer (16) dem ausgewählten Auftrag zuordnet und entsprechende Daten speichert, dass der Vorrichtung (18) zur Handhabung mehrere Transportbeutel (20, 22) entnommen und in die Transportkoffer (16) eingesetzt werden, dass die Vorrichtung (18) zur Handhabung von Wertscheinen Daten mit Informationen über die eingesetzten Transportbeutel (20, 22) über die zweite Datenübertragungsverbindung an die zentrale Steuereinheit (11) überträgt, dass die zentrale Steuereinheit (11) die eingesetzten Transportbeutel (20, 22) den Transportkoffern (16) und/oder dem Auftrag zuordnet, dass die Transportbeutel (20, 22) in dem Cash-Center (24) aus den Transportkoffern (16) entnommen und identifiziert werden, und dass die zentrale Steuereinheit (16) das Vorliegen eines Manipulationsversuchs detektiert, wenn nicht alle Transportbeutel (20, 22), die gemäß den von der Vorrichtung (18) zur Handhabung von Wertscheinen an die zentrale Steuereinheit (11) übertragenen Daten in den Transportkoffern (16) aufgenommen sein sollten, in den Transportkoffern (16) aufgenommen sind und/oder wenn der Bestand mindestens eines im Cash-Center (24) entnommenen Transportbeutels (20, 22) an Wertscheinen vom dem Soll-Bestand an Wertscheinen, der gemäß den von der Vorrichtung (18) zur Handhabung von Wertscheinen an die zentrale Steuereinheit (11) übertragenen Daten in diesem Transportbeutel (20, 22) sein sollte, abweicht.

## Claims

1. Method for controlling the transport of transport bags filled with banknotes,
in which data containing information relating to a plurality of orders to transport transport bags (20, 22) from apparatuses (18) for handling banknotes to a cash centre (24) are stored in a database of a central control unit (11),
one of these orders is selected,
at least one transport case (16) for accommodating at least one transport bag (20, 22) is removed from a rack (14) of a value transport vehicle (12),
data containing information relating to the transport case (16) which has been removed are transmitted to the central control unit (11) via a first data transmission connection formed between the rack (14) or the value transport vehicle (12) and the central control unit (11),
the central control unit (11) assigns the selected order to the transport case (16) and stores corresponding data,
at least one transport bag (20, 22) is removed from the apparatus (18) for handling banknotes, from which at least one transport bag (20, 22) is intended to be removed according to the selected order, and is inserted into the transport case (16),
the apparatus (18) for handling banknotes transmits data containing information relating to the inserted transport bag (20, 22) to the central control unit (11) via a second data transmission connection, and in which the central control unit (11) assigns the inserted transport bag (20, 22) to the transport case (16) and/or to the order and stores corresponding data,
in which the transport case (16) is closed after the transport bag (20, 22) has been inserted, in which the transport case (16) is inserted into the rack (14) of the value transport vehicle (12), and in which data containing information relating to the presence of the transport case (16) in the rack (14) are transmitted to the central control unit (11) via the first data transmission connection,
in which the transport case (16) is removed from the rack (14) in a cash centre (24), the transport case (16) is opened, information applied to the transport bag (20, 22) accommodated in the transport case (16) is captured, data containing this information are transmitted to the central control unit (11), the central control unit (11) compares these data with the data transmitted to it by the apparatus (18) for handling banknotes, and in which the central control unit (18) detects the presence of a manipulation attempt on the basis of this comparison,
in which the data transmitted by the apparatus (18) for handling banknotes to the central control unit (11) comprise an identification number of the transport bag (20, 22) which has been removed, in which the information captured in the cash centre (24) comprises an identification number of the transport bag (20, 22), and in which the central control unit (11) detects the presence of a manipulation attempt if the two identification numbers are different.

2. Method according to Claim 1, in which the information applied to the transport bag (20, 22) is stored in an RFID chip, which is fitted to the transport bag (20, 22), and/or comprises a bar code which has been stuck on or printed on.

3. Method according to one of Claims 1 to 2, **characterized in that**, when there is a manipulation attempt, a voiding unit of the missing or manipulated transport bag (20, 22) is activated in order to irreversibly void the banknotes accommodated in this transport bag (20, 22).

4. Method according to one of the preceding claims, **characterized in that** the first data transmission connection and/or the second data transmission connection is/are wireless, in particular is/are in the form of a mobile radio data connection.

5. Method according to one of the preceding claims, **characterized in that** the data transmitted to the central control unit (11) when the transport case (16) is removed from the rack (14) comprise information for uniquely identifying the transport case (16), in particular an identification number.

6. Method according to one of the preceding claims, **characterized in that** the data transmitted by the apparatus (18) to the central control unit (11) comprise an identification number for uniquely identifying the transport bag (20, 22) which has been removed, information relating to the number of banknotes accommodated in the transport bag (20, 22) which has been removed and/or information relating to the denomination of the banknotes accommodated in the transport bag (20, 22) which has been removed.

7. Method according to one of the preceding claims, **characterized in that** at least one subset of the orders stored in the database is displayed to an employee of the value transport company commissioned to process the orders, **in that** the employee selects the order to be processed by him next before removing the transport case (16) from the rack (14), and **in that** data containing information relating to this selection are transmitted to the central control unit (11).

8. Method according to one of Claims 1 to 6, **characterized in that** the apparatus (18) transmits data containing information for uniquely identifying the apparatus (18) to the central control unit (11), and **in that** the central control unit (11) selects the order belonging to the apparatus (18) and stored in the database on the basis of these data and assigns this order to the transport case (16) last removed from the rack (14).

9. Method according to one of the preceding claims, **characterized in that** the transport case (16) is closed in such a manner that it can only be opened again without destruction in the cash centre (24), and/or **in that** a voiding unit of the transport case (16) for irreversibly voiding the banknotes stored in the transport bag (20, 22) accommodated in the transport case (16) is switched to an activated operating state and remains in this activated operating state until the transport case (16) is received in the cash centre (24), wherein, in the activated operating state, the voiding unit is activated at least when opening a lid of the transport case (16).

10. Method according to Claim 9, **characterized in that** the central control unit (11) detects the presence of a manipulation attempt if, while the transport case (16) is in the activated operating state, a transport bag (20, 22), which should be arranged in the transport case (16) according to the data transmitted by the apparatus (18) for handling banknotes to the central control unit (11), is detected outside the transport case (16).

11. Method according to one of the preceding claims, **characterized in that** a plurality of transport bags (20, 22) are removed from the handling apparatus (18), **in that** these transport bags (20, 22) are inserted into the transport case (16), **in that** the apparatus (18) for handling banknotes transmits data containing information relating to all transport bags (20, 22) inserted into the transport case (16) to the central control unit (11) via the second data transmission connection, **in that** the central control unit (11) assigns the inserted transport bags (20, 22) to the transport case (16) and/or to the order and stores corresponding data, and **in that** the transport bags (20, 22) are removed from the transport case (16) in the cash centre (24) and are identified, and **in that** the central control unit (11) detects the presence of a manipulation attempt, if not all transport bags (20, 22), which should be accommodated in the transport case (16) according to the data transmitted by the apparatus (18) for handling banknotes to the central control unit (11), are accommodated in the transport case (16) and/or if the stock of banknotes in at least one transport bag (20, 22) which is removed in the cash centre (24) differs from the desired stock of banknotes which should be in this transport bag (20, 22) according to the data transmitted by the apparatus (18) for handling banknotes to the central control unit (11).

12. Method according to one of the preceding claims, **characterized in that** at least two transport cases (16) are removed from the rack (14), **in that** data containing information relating to the removed transport cases (16) are transmitted to the central control unit (11) via the first data transmission connection, **in that** the central control unit (11) assigns the transport cases (16) to the selected order and stores corresponding data, **in that** a plurality of transport bags (20, 22) are removed from the handling apparatus (18) and are inserted into the transport cases (16), **in that** the apparatus (18) for handling banknotes transmits data containing information relating to the inserted transport bags (20, 22) to the central control unit (11) via the second data transmission connection, **in that** the central control unit (11) assigns the inserted transport bags (20, 22) to the transport cases (16) and/or to the order, **in that** the transport bags (20, 22) are removed from the transport cases (16) in the cash centre (24) and are identified, and **in that** the central control unit (16) detects the presence of a manipulation attempt if not all transport bags (20, 22), which should be accommodated in the transport cases (16) according to the data transmitted by the apparatus (18) for handling banknotes to the central control unit (11), are accommodated in the transport cases (16) and/or if the stock of banknotes in at least one transport bag (20, 22) which has been removed in the cash centre (24) differs from the desired stock of banknotes which should be in this transport bag (20, 22) according to the data transmitted by the apparatus (18) for handling banknotes to the central control unit (11).

## Revendications

1. Procédé de commande du transport de sacs de transport remplis de titres de valeur,
dans lequel des données comportant des informations concernant plusieurs ordres de transport de sacs de transport (20, 22) depuis des dispositifs (18) de manipulation de titres de valeur jusqu'à un centre de traitement d'espèces (24) sont stockées dans une base de données d'une unité centrale de commande (11),
l'un de ces ordres est sélectionné,
au moins un coffre de transport (16) destiné à recevoir au moins un sac de transport (20, 22) est retiré sur un rayonnage (14) d'un véhicule de transport de fonds (12), des données comportant des informations concernant le coffre de transport (16) retiré sont transmises à l'unité centrale de commande (11) par une première liaison de transmission de données, qui est établie entre le rayonnage (14) ou le véhicule de transport de fonds (12) et l'unité centrale de commande (11),
l'unité centrale de commande (11) associe l'ordre sélectionné au coffre de transport (16) et stocke les données correspondantes,
au moins un sac de transport (20, 22) est retiré du dispositif (18) de manipulation de titres, dont au moins un sac de transport (20, 22) doit être retiré conformément à l'ordre sélectionné, et est introduit dans le coffre de transport (16),
le dispositif (18) de manipulation de titres de valeur transmet des données comportant des informations concernant le sac de transport (20, 22) utilisé à l'unité centrale de commande (11) par l'intermédiaire d'une deuxième liaison de transmission de données, et
dans lequel l'unité centrale de commande (11) associe le sac de transport introduit (20, 22) au coffre de transport (16) et/ou à l'ordre et stocke les données correspondantes,
dans lequel, après l'insertion du sac de transport (20, 22), le coffre de transport (16) est refermé, dans lequel le coffre de transport (16) est introduit dans le rayonnage (14) du véhicule de transport de fonds (12), et dans lequel des données comportant des informations concernant la présence du coffre de transport (16) dans le rayonnage (14) sont transmises à l'unité centrale de commande (11) par l'intermédiaire de la première liaison de transmission de données,
dans lequel le coffre de transport (16) est retiré du rayonnage (14) dans un centre de traitement d'espèces (24), le coffre de transport (16) est ouvert, les informations apposées sur le sac de transport (20, 22) reçu dans le coffre de transport (16) sont détectées, des données comportant lesdites informations sont transmises à l'unité centrale de commande (11), l'unité centrale de commande (11) compare lesdites données aux données qui lui sont transmises par le dispositif (18) de manipulation de titres de valeur, et dans lequel l'unité centrale de commande (18) détecte la présence d'une tentative de manipulation en fonction de ladite comparaison,
dans lequel les données transmises à l'unité centrale de commande (11) par le dispositif (18) de manipulation de titres de valeur comprennent un numéro d'identification du sac de transport retiré (20, 22), dans lequel les informations enregistrées dans le centre de traitement d'espèces (24) comprennent un numéro d'identification du sac de transport (20, 22), et dans lequel l'unité centrale de commande (11) détecte la présence d'une tentative de manipulation lorsque les deux numéros d'identification sont différents.

2. Procédé selon la revendication 1, **caractérisé en ce que** les informations apposées sur le sac de transport (20, 22) sont stockées dans une puce RFID qui est apposée sur le sac de transport (20, 22) et/ou comprend un code à barres collé ou imprimé.

3. Procédé selon l'une des revendications 1 à 2, **caractérisé en ce qu'**en cas de présence d'une tentative de manipulation, une unité d'invalidation du sac de transport manquant ou manipulé (20, 22) est déclenchée pour invalider de manière irréversible les titres de valeur reçus dans ledit sac de transport (20, 22).

4. Procédé selon l'une des revendications précédentes, **caractérisé en ce que** la première liaison de transmission de données et/ou la deuxième liaison de transmission de données est/sont réalisées sans fil, en particulier sous la forme d'une liaison de données radio mobile.

5. Procédé selon l'une des revendications précédentes, **caractérisé en ce que** les données transmises à l'unité centrale de commande (11) lors du retrait du coffre de transport (16) hors du rayonnage (14) comprennent des informations permettant une identification univoque du coffre de transport (16), notamment un numéro d'identification.

6. Procédé selon l'une des revendications précédentes, **caractérisé en ce que** les données transmises par le dispositif (18) à l'unité centrale de commande (11) comprennent un numéro d'identification pour l'identification univoque du sac de transport retiré (20, 22), des informations concernant le nombre de titres de valeur reçus dans le sac de transport retiré (20, 22) et/ou des informations concernant la dénomination des titres de valeur reçus dans le sac de transport retiré (20, 22).

7. Procédé selon l'une des revendications précédentes, **caractérisé en ce qu'**un employé de la société de transport de fonds, qui est chargé de traiter les ordres se voit présenter au moins un sous-ensemble des ordres stockés dans la base de données, **en ce que** l'employé sélectionne l'ordre suivant à traiter par lui avant de retirer le coffre de transport (16) du rayonnage (14), et **en ce que** des données comportant des informations concernant ladite sélection sont transmises à l'unité centrale de commande (11).

8. Procédé selon l'une des revendications 1 à 6, **caractérisé en ce que** le dispositif (18) transmet à l'unité centrale de commande (11) des données comportant des informations permettant une identification univoque du dispositif (18), et **en ce que** l'unité centrale de commande (11) sélectionne, en fonction desdites données, l'ordre correspondant au dispositif (18), qui est stocké dans la base de données, et associe ledit ordre au coffre de transport (16) retiré en dernier du rayonnage (14).

9. Procédé selon l'une des revendications précédentes, **caractérisé en ce que** le coffre de transport (16) est refermé de manière à ce qu'il ne puisse être de nouveau ouvert que de manière non destructive dans le centre de traitement d'espèces (24), et/ou **en ce qu'**une unité d'invalidation du coffre de transport (16) est mise dans un état de fonctionnement activé pour l'invalidation irréversible des titres de valeur stockés dans le sac de transport (20, 22) reçu dans le coffre de transport (16) et reste dans cet état de fonctionnement activé jusqu'à ce que le coffre de transport (16) soit reçu dans le centre de traitement d'espèces (24), dans lequel, dans l'état de fonctionnement activé, l'unité d'invalidation est déclenchée au moins lorsqu'un couvercle du coffre de transport (16) est ouvert.

10. Procédé selon la revendication 9, **caractérisé en ce que** l'unité centrale de commande (11) détecte la présence d'une tentative de manipulation lorsque, alors que le coffre de transport (16) est dans l'état de fonctionnement activé, un sac de transport (20, 22), qui devrait être disposé dans le coffre de transport (16) conformément aux données transmises par le dispositif (18) de manipulation de titres à l'unité centrale de commande (11), est détecté en dehors du coffre de transport (16).

11. Procédé selon l'une des revendications précédentes, **caractérisé en ce qu'**une pluralité de sacs de transport (20, 22) sont retirés du dispositif de manipulation (18), **en ce que** lesdits sacs de transport (20, 22) sont introduits dans le coffre de transport (16), **en ce que** le dispositif (18) de traitement de titres de valeur transmet des données comportant des informations concernant tous les sacs de transport (20, 22) introduits dans le coffre de transport (16) à l'unité centrale de commande (11) par le biais de la deuxième liaison de transmission de données, **en ce que** l'unité centrale de commande (11) associe les sacs de transport (20, 22) introduits au coffre de transport (16) et/ou à l'ordre et enregistre les données correspondantes, et **en ce que** les sacs de transport (20, 22) sont retirés du coffre de transport (16) et identifiés dans le centre de traitement d'espèces (24), et **en ce que** l'unité centrale de commande (11) détecte la présence d'une tentative de manipulation lorsque tous les sacs de transport (20, 22) qui auraient dû être introduits dans le coffre de transport (16) conformément aux données transmises par le dispositif (18) de manipulation de titres à l'unité centrale de commande (11) ne sont pas placés dans le coffre de transport (16), et/ou lorsque le contenu d'au moins un sac de transport (20, 22) retiré dans le centre de traitement d'espèces (24) diffère du contenu théorique en titres de valeur qui devraient se trouver dans ledit sac de transport (20, 22) conformément aux données transmises par le dispositif (18) de manipulation de titres de valeur à l'unité centrale de commande (11).

12. Procédé selon l'une des revendications précédentes, **caractérisé en ce qu'**au moins deux coffres de transport (16) sont retirés du rayonnage (14), **en ce que** des données comportant des informations concernant les coffres de transport (16) retirés sont transmises à l'unité centrale de commande (11) par l'intermédiaire de la première liaison de transmission de données, **en ce que** l'unité centrale de commande (11) associe les coffres de transport (16) à l'ordre sélectionné et stocke les données correspondantes, **en ce qu'**une pluralité de sacs de transport (20, 22) sont retirés du dispositif (18) de manipulation et sont introduits dans les coffres de transport (16), **en ce que** le dispositif (18) de manipulation de titres de valeur transmet des données comportant des informations concernant les sacs de transport (20, 22) introduits à l'unité centrale de commande (11) par l'intermédiaire de la deuxième liaison de transmission de données, **en ce que** l'unité centrale de commande (11) associe les sacs de transport (20, 22) introduits aux coffres de transport (16) et/ou à l'ordre, **en ce que** les sacs de transport (20, 22) sont retirés des coffres de transport (16) et identifiés dans le centre de traitement d'espèces (24), et **en ce que** l'unité centrale de commande (16) détecte la présence d'une tentative de manipulation lorsque tous les sacs de transport (20, 22), qui doivent être placés dans les coffres de transport (16) conformément aux données transmises par le dispositif (18) de traitement de titres de valeur à l'unité centrale de commande (11), sont placés dans les coffres de transport (16) et/ou lorsque le contenu d'au moins un sac de transport (20,22) de titres de valeur retiré dans le centre de traitement d'espèces (24) diffère du contenu théorique de titres de valeur qui devraient se trouver dans ledit sac de transport (20, 22) conformément aux données transmises par le dispositif (18) de traitement de titres de valeur à l'unité centrale de commande (11).
